# EUROPÄISCHE PATENTANMELDUNG

(11) **EP 2 450 509 A2**
(43) Veröffentlichungstag der Anmeldung: **09.05.2012**
(21) Anmeldenummer: 11008523.0
(22) Anmeldetag: 25.10.2011
(51) Int. Cl.: E05B 47/02, E05B 65/08

(54) **Universelle Verriegelung für entlang eines Verfahrwegs bewegbare und schwenkbare Flügel**

(30) Priorität: 09.11.2010 DE 102010050650
(71) Anmelder: Dorma GmbH + Co. KG, 58256 Ennepetal (DE)
(72) Erfinder: Hellwig, Alexander, 58256 Ennepetal (DE); Schweitzer, Falko, 58332 Schwelm (DE)

(57) **Zusammenfassung**

Die Verriegelung (122, 100) für einen bewegbaren Flügel (2) weist eine Riegelvorrichtung (111 - 114) und eine Eingriffsausnehmung (122) auf. Diese ist an einem ortsfesten Abschnitt) angeordnet oder an einer der Riegelvorrichtung (111-114) zugewandten, zum Verfahrweg im Wesentlichen parallel verlaufenden Seite des Flügels (2) bzw. an einer der Schwenklagerung des Schwenkflügels abgewandten Stirnseite des Schwenkflügels jeweils in Richtung Riegelvorrichtung (111-114) weisend angeordnet. Die Riegelvorrichtung (111- 114) weist einen elektromechanischen Antriebsmechanismus (150) auf, der eingerichtet ist, einen Riegel (111, 112, 114) der Riegelvorrichtung (111 - 114) aus einem Gehäuse (200) der Riegelvorrichtung (111 - 114) in Verriegelungsstellung herauszubewegen oder in das Gehäuse (200) in Entriegelungsstellung hineinzubewegen. Die Riegelvorrichtung (111-114) ist so angeordnet, dass sich der Riegel (111, 112, 114) in Verriegelungsstellung mit der Eingriffsausnehmung (122) so in Eingriff befindet, dass der Flügel (2) an einer Bewegung in zumindest eine Richtung gesperrt ist In Entriegelungsstellung befindet sich der Riegel (111, 112, 114) außer Eingriff mit der Eingriffsausnehmung (122).

Eine Flügelanlage (1) weist zumindest einen solchen Flügel (2) und zumindest eine derartige Verriegelung (122, 100) auf. Diese ist angeordnet, den zumindest einen Flügel (2) in Offenstellung oder Schließstellung zu verriegeln. Riegelvorrichtung (111 - 114) oder Eingriffsausnehmung (122) ist an einem ortsfesten Teil der Flügelanlage (1) ortsfest angeordnet. Die Eingriffsausnehmung (122) bzw. die Riegelvorrichtung (111-114) ist dementsprechend am Flügel (2) ortsfest angeordnet.

## Beschreibung

Die Erfindung betrifft eine Verriegelung für entlang eines Verfahrwegs bewegbare bzw. schwenkbare Flügel wie Schiebeflügel oder Drehflügel und damit ausgestattete Flügelanlagen beispielsweise in Form einer Schiebe-oder Drehtüranlage.

Verriegelungen für derartige Anlagen an sich sind bekannt.

Die DE 20 2009 016 829 U1 offenbart eine Schiebetür mit einem zusätzlichen Laufwagen, der festgestellt werden kann, womit der betreffende Schiebetürflügel an einer Bewegung gehindert, also verriegelt ist. Diese Anordnung hat den Nachteil, dass die Feststellvorrichtung kaum oder nur unter großem Aufwand manuell entriegelt werden kann. Zudem ist sie nur für Schiebeflügelanlagen geeignet.

Die DE 20 2008 008 870 U1 beschreibt einen Toilettenraum mit einer Tür, die mithilfe eines Magneten verriegelt werden kann. Das Entriegeln kann beispielsweise berührungslos mithilfe eines Fußschalters erfolgen. Dies hat zusätzlichen Verkabelungsaufwand zu Folge, Insbesondere muss der Boden und/oder eine Wand in der Toilettenzelle beispielsweise aufgerissen werden, um die Kabel möglichst manipulationssicher zu verlegen. Ein weiterer Nachteil ist, dass eine solche Tür nicht verriegelt werden kann, wenn der Strom mal ausfallen sollte. Zudem ist diese Verriegelung nicht sehr manipulationssicher.

Aufgabe der Erfindung ist es, eine universell einsetzbare und einfach handzuhabende Verriegelung zu schaffen, bei der insbesondere die vorgenannten Nachteile zumindest verringert sind.

Diese Aufgabe wird durch den Gegenstand der Ansprüche 1 und 18 gelöst. Vorteilhafte Weiterbildungen der Erfindung sind in den Unteransprüchen angegeben.

Erfindungsgemäß ist eine Verriegelung für einen entlang eines Verfahrwegs bewegbaren oder schwenkbaren Flügel vorgesehen, die eine Riegelvorrichtung und eine Eingriffsausnehmung aufweist. Die Eingriffsausnehmung ist an einem ortsfesten Abschnitt, d. h. einem in Bezug auf den Flügel ortsfesten Abschnitt wie einem Boden oder einer Decke eines Raums, in dem der zumindest eine Flügel angeordnet ist, oder aber an einer der Riegelvorrichtung zugewandten, zum Verfahrweg im Wesentlichen parallel verlaufenden Seite des Flügels bzw. an einer der Schwenklagerung des Schwenkflügels abgewandten Stirnseite des Schwenkflügels jeweils in Richtung Riegelvorrichtung weisend ausgebildet bzw. angeordnet. Die Riegelvorrichtung weist einen elektromechanischen Antriebsmechanismus auf, der eingerichtet ist, je nach elektrischer Ansteuerung einen Riegel der Riegelvorrichtung aus einem Gehäuse der Riegelvorrichtung in eine Verriegelungsstellung herauszubewegen oder in das Gehäuse in eine Entriegelungsstellung hineinzubewegen. Dies hat den Vorteil einer sicheren und damit wenig oder gar nicht manipulierbaren Verriegelung. Die Riegelvorrichtung ist derart angeordnet, dass sich der Riegel in Verriegelungsstellung mit der Eingriffsausnehmung so in Eingriff befindet, dass der Flügel an einer Bewegung in zumindest eine Richtung gesperrt ist. In Entriegelungsstellung hingegen befindet sich der Riegel außer Eingriff mit der Eingriffsausnehmung, sodass die Bewegung des Flügels freigegeben ist. Diese Lösung hat den Vorteil, dass die Verriegelung auch bei Stromausfall weiterhin aufrechterhalten werden kann. Zudem erlaubt der elektromechanische Antriebsmechanismus ein definiertes Verfahren des Riegels. Das Verfahren des Riegels, also dessen translatorische Bewegung, erlaubt die Anordnung der Eingriffsausnehmung an vielen möglichen Stellen. Vorteilhafterweise ist die Eingriffsausnehmung Teil einer Griffmulde, die insbesondere bei Schiebeflügeln ein manuelles Verfahren des Flügels erlauben kann.

Vorzugsweise vollzieht der Riegel eine translatorische Bewegung.

Vorzugsweise weist die Verriegelung eine mit dem Antriebsmechanismus gekoppelte Ansteuerschaltung und eine mit der Ansteuerschaltung gekoppelte Sensorik mit zumindest einem Sensor auf. Dieser zumindest eine Sensor überwacht einen jeweils zugehörigen Bereich vor der Riegelvorrichtung und/oder der Eingriffsausnehmung, je nachdem, wo sich der Sensor befindet. Der Sensor ist eingerichtet, ein Vorhandensein und/oder eine Bewegungsrichtung eines Objekts im zugehörigen Überwachungsbereich zu erfassen. Hat der Sensor erfasst oder detektiert, dass sich ein solches Objekt auf den Flügel bzw, die Eingriffsausnehmung zu bewegt, übermittelt der Sensor ein dementsprechendes Sensorsignal an die Ansteuerschaltung. Aufgrund dieses Signals wird die Ansteuerschaltung veranlasst, den Riegel in Entriegelungsstellung zu bewegen, den zugehörigen Flügel in seiner Bewegung also freizugeben. Dies ermöglicht die völlig berührungslose Bedienung der erfindungsgemäßen Verriegelung; es muss nicht einmal ein Schalter gedrückt werden. Der Sensor kann an einer wünschenswerten Stelle beispielsweise in oder an einer Wand angeordnet werden. Er kann zudem so eingestellt werden, dass sein Überwachungsbereich beispielsweise eine Halbkugel mit einem Radius von 10 cm um den Sensor herum überwacht. Dies minimiert die Gefahr einer Fehlauslösung bzw. Fehlentriegelung.

Vorzugsweise wird die Ansteuerschaltung nur dann veranlasst, den Riegel in Entriegelungsstellung zu bewegen, wenn sich der Riegel nicht In Entriegelungsstellung befindet. Dies verhindert ein unnötige Auslösen des Antriebsmechanismus', verbunden mit erhöhtem Energiebedarf über die Zeit und der Gefahr einer Beschädigung insbesondere elektrischer Komponenten des Antriebsmechanismus' beispielsweise in Form eines "Durchbrennens".

Die Sensorik umfasst vorzugsweise zumindest einen Präsenzsensor und/oder einen Bewegungssensor. Präsenzsensoren ermöglichen die Erfassung des Vorhandenseins von Objekten wie Personen, und Bewegungssensoren können auf Bewegungen derartiger Objekte reagieren oder gar deren Bewegungsrichtung erfassen. Präsenzsensoren ermöglichen eine Reaktion, wenn sich das betreffende Objekt nahe dem Sensor befindet, sich aber sehr langsam oder gar nicht bewegt. Bewegungssensoren ermöglichen herauszufiltern, ob sich eine Person in einem Raum hin- und herbewegt, oder ob sie den betreffenden Flügel beispielsweise öffnen und gegebenenfalls passieren will. Eine Kombination beider Sensorarten erhöht die Erkennungssicherheit, und ein Ausfall einer Sensorart kann durch die andere zum Teil kompensiert werden. Jedenfalls wird ein Totalausfall vermieden. Mehrere Sensoren ermöglichen zudem eine übergeordnete Überwachungsschaltung, die einen Sensordefekt ermitteln und daraufhin eine Warnung anzeigen oder aussenden kann. Insgesamt erhöht sich die Betriebssicherheit der Verriegelung. Ein weiterer Vorteil ist, dass aufgrund des Präsenzsensors schnelle Bewegungen auf den Bewegungssensor zu und wieder weg erfasst werden können und damit eine Fehlauslösung wiederum vermieden werden kann. Zudem kann das Problem gelöst werden, dass der Flügel nicht fälschlicherweise dauerhaft verriegelt wird. Bewegt sich beispielsweise eine Person von einer Seite auf den Flügel zu und aktiviert die Verriegelung, könnte es passieren, dass die Verriegelung aktiviert bleibt, obwohl sich keine Person im Bereich des Flügels bzw. exemplarisch eines von ihr zu verschließenden Raums befindet. Dies hätte zur Folge, dass die Verriegelung nicht mehr entriegeln würde. Aufgrund des Präsenzsensors kann die Verriegelung bzw. deren Ansteuerelektronik erfassen, dass sich überhaupt keine Person im Bereich des Flügels bzw, im zu überwachenden Raum befindet, und die Verriegelung kann den Flügel wieder freigeben.

Die erfindungsgemäße Verriegelung weist vorzugsweise ferner eine Riegelsensorik auf. Die Riegelsensorik ist eingerichtet, zumindest zu erfassen, ob sich der Riegel in Entriegelungsstellung oder in Verriegelungsstellung befindet oder nicht, Dies ermöglicht der Verriegelung, beispielsweise den Antriebsmechanismus nur dann anzusteuern, wenn es erforderlich ist.

Die Riegelsensorik ist vorzugsweise berührungslos ausgebildet. Dies ermöglicht, die Position des Riegels zu erfassen, ohne dass zum Erfassen der Riegelstellung irgendein mechanischer und gegebenenfalls elektrischer Kontakt zwischen zwei Teilen erforderlich wäre. Dadurch werden etwaige Probleme mit Reibung, Abrieb bzw. Verschmutzungen, die die Übertragung elektrischer Energie über elektrische Berührungskontakte hinweg beeinträchtigen könnten, vermieden. Damit erhöht sich die Zuverlässigkeit, was der Betriebssicherheit zugute kommt.

Die Riegelsensorik weist vorzugsweise ein magnetisches Element oder ein Element aus magnetisierbarem Material auf, das an zumindest einer ersten vorbestimmten Stelle des Riegels oder eines mit ihm wirkverbundenen Teils in Bezug auf den Riegel bzw. das wirkverbundene Teil ortsfest angeordnet ist. Zudem weist sie einen Magnetsensor auf, der derart an zumindest einer zweiten vorbestimmten Stelle im Gehäuse in Bezug auf das Gehäuse ortsfest angeordnet ist, dass der Magnetsensor das zumindest eine magnetische Element erfasst, wenn sich der Riegel in Entriegelungsstellung oder in Verriegelungsstellung befindet. Der Magnetsensor kann als Hall-Sensor, Reed-Kontakt oder einfach mithilfe einer stromdurchflossenen Leiterspule gebildet sein, die den Riegel umgibt. D. h. ein Magnetsensor im Sinne der Anmeldung ist ein Sensor, der auf Änderungen eines (elektro-) magnetischen Feldes in seinem Überwachungs- bzw. Erfassungsbereich reagiert. Bewegt sich das vorgenannte Element am Magnetsensor vorbei oder durch ihn hindurch, bewirkt dies eine Änderung im Magnetsensor, beispielsweise aufgrund eines Schaltens oder einer Stromänderung im Sensorleiter, womit erfasst werden kann, dass sich das vorgenannte Element im Erfassungsbereich des Magnetsensors befindet. Die besondere Anordnung von Element(en) und Magnetsensor erlaubt schließlich den Schluss auf die Einnahme der Ent- oder Verriegelungsstellung durch den Riegel. Im Ergebnis ergibt sich eine sehr wirkungsvolle und einfach aufgebaute Sensorik, die zudem kostengünstig ist und wenig Bauraum benötigt.

Zusätzlich oder alternativ umfasst die Riegelsensorik einen optischen Sensor. Dieser Sensor ist derart an einer vorbestimmten Stelle im Gehäuse in Bezug auf das Gehäuse ortsfest angeordnet, dass er den Riegel oder ein mit ihm wirkverbundenes Teil erfasst, wenn sich der Riegel in Entriegelungsstellung oder in Verriegelungsstellung befindet bzw. das mit dem Riegel wirkverbundene Teil in einer mit der Entriegelungsstellung bzw. Verriegelungsstellung des Riegels korrespondierenden Stellung befindet. Dies hat den Vorteil, dass gegebenenfalls vorhandene, elektromagnetisch sensible Teile beispielsweise des Antriebsmechanismus' nicht in ihrer Funktion beeinträchtigt werden, Insbesondere bietet sich dieser Sensor für den Riegel zum Erfassen dessen Entriegelungsstellung an, wenn der Riegel in das Gehäuse eingefahren ist.

Vorzugsweise ist das vorgenannte wirkverbundene Teil mit dem Riegel unlösbar wirkverbunden. Dies bedeutet, dass die Wirkverbindung zwischen diesem Teil und dem Riegel im Betrieb nicht gelöst werden kann. Diese unlösbare Wirkverbindung hat den Vorteil, dass in jedem Fall auf die jeweilige Stellung des Riegels geschlossen werden kann, auch wenn die Riegelsensorik nicht den Riegel selbst sondern ein anderes Teil hinsichtlich dessen Stellung überwacht. Im Ergebnis verbessert sich die Betriebssicherheit.

Zusätzlich oder alternativ weist die erfindungsgemäße Verriegelung ferner einen zusätzlichen Mechanismus beispielsweise für eine Notentriegelung auf. Dieser Mechanismus ist eingerichtet, bei Betätigung den Riegel unter Umgehung des Antriebsmechanismus' in Ent- bzw. Verriegelungsstellung zu bringen. Dies ist für den Fall vorteilhaft, wenn mal der Strom ausgefallen sein sollte. Der Riegel kann weiterhin, wenn eingenommen, seine Verriegelungsstellung beibehalten, da er jederzeit entriegelt werden und damit der zugehörige Flügel bewegt, beispielsweise geöffnet, werden kann. Dadurch erhöht sich ebenfalls die Betriebssicherheit. Zudem kann auf aufwändige Sicherungsvorkehrungen verzichtet werden.

Die Betätigung dieses Mechanismus' erfolgt vorteilhafterweise manuell. Dadurch kann die Verriegelung beispielsweise auch in Fluchtwegen eingesetzt werden. Normgemäß wird gefordert, dass im Notfall, wenn der Strom aus Sicherheitsgründen abgeschaltet wird, im Falle eines im Normalfall elektrischen Betriebs maximal zwei Handgriffe erlaubt sind, einen Flügel, beispielsweise einen Türflügel, zu öffnen und zu flüchten. Der erste Handgriff beinhaltet das Notentriegeln des Flügels, und der zweite Handgriffs das eigentliche öffnen dieses Flügels. Dadurch ist die Verriegelung universell einsetzbar. Ein weiterer Vorteil ist, dass ein Benutzer optisch eine herkömmlich manuell bedienbare Verriegelung vorfindet. Nähert er sich der Verriegelung, wird der Riegel automatisch beispielsweise entriegelt, was der Benutzer wahrnimmt. Insbesondere erkennt er dies an einer Bewegung des Riegels. D. h. der Benutzer lernt ohne zusätzliche Maßnahmen wie Bedienungsanleitungen die Benutzung der Verriegelung.

Der zusätzliche Mechanismus ist vorzugsweise realisiert, indem der Riegel mit einem mit dem Antriebsmechanismus der Verriegelung wirkverbundenen Antriebselement lösbar in Wirkverbindung steht. Zudem umfasst er einen Betätigungsabschnitt, der von außen in Bezug auf die sonstige Verriegelung betätigbar angeordnet ist und bei Betätigung die Wirkverbindung zwischen dem Antriebselement und dem Riegel löst, Das Lösen dieser Wirkverbindung ermöglicht das (manuelle) Einfahren des Riegels in das Verriegelungs-Gehäuse, ohne das der Antriebsmechanismus mit bewegt werden muss, der sonst dem Einfahren des Riegels einen Widerstand entgegensetzen könnte.

Zu diesem Zweck steht der Riegel mit dem Antriebselement vorzugsweise rastend in Eingriff. Diese hat mehrere Vorteile. Erstens kann ein gewisser Kraftaufwand erforderlich gemacht werden, um die Wirkverbindung zum Antriebselement lösen zu können. Zweitens kann der Antriebsmechanismus mithilfe Bewegens des Antriebselements in eine der Entriegelungsstellung des Riegels korrespondierende Stellung wieder mit dem Riegel in Wirkverbindung gebracht werden, sodass die Verriegelung wieder betriebsbereit ist. Drittens kann die Betriebsbereitschaft wiederhergestellt werden, indem der Riegel (manuell) in Verriegelungsstellung zurück bewegt wird. Insgesamt verbessert sich die Betriebssicherheit.

Der Betätigungsabschnitt ist vorzugsweise mittels eines Betätigungsstifts gebildet. Dieser Stift ist entweder am Riegel angeformt oder in Bezug auf den Riegel ortsfest angeordnet. Er ragt zudem aus dem Gehäuse heraus ragt und erstreckt sich im Wesentlichen quer zum Bewegungsweg des Riegels. Der Stift ermöglicht so das translatorische Bewegen des Riegels, indem der Stift in eine entsprechende Richtung bewegt, beispielsweise gezogen, wird.

Der Antriebsmechanismus umfasst vorzugsweise einen mit dem Riegel wirkverbundenen Motor mit Getriebe, Das Getriebe realisiert die Umwandlung der Rotation der Motor-Abtriebswelle in die Translationsbewegung des Riegels. Zudem erlaubt diese Realisierung eine Feststellung des Riegels in der jeweiligen Endstellung, also in Ent- oder Verriegelungsstellung. Ein anderer Vorteil ist, dass nur Strom verbraucht wird, um den Riegel in die jeweils andere Endstellung zu bewegen aber nicht dort zu halten. Dies ermöglicht, die Verriegelung batteriebetrieben auszubilden. Dadurch ist keine externe Verkabelung erforderlich, was die Montage erleichtert und ferner den Einsatz auch in Gebäuden ohne externe elektrische Energieversorgung ermöglicht.

Alternativ umfasst der Antriebsmechanismus einen Elektromagneten. Dies hat den Vorteil einer nur sehr kurzzeitigen Bestromung zum Wechsel der Riegelstellung. Dazu ist der Elektromagnet vorteilhafterweise bistabil ausgebildet.

Die Verriegelung kann erfindungsgemäß zudem eine Anzeige aufweisen. Die Anzeige ist eingerichtet anzuzeigen, wenn sich der Riegel in Entriegelungsstellung bzw. in Verriegelungsstellung befindet. Dazu wird vorteilhafterweise die vorgenannte Riegelsensorik genutzt.

Zusätzlich oder alternativ kann angezeigt werden, ob der Flügel verriegelt oder entriegelt ist. D, h. es gibt zusätzlich eine Sensorik, die erfasst, ob der Flügel in einer jeweiligen Öffnungsstellung vom Riegel verriegelt ist oder nicht. Erfolgt die Verriegelung in Schließstellung des Flügels, kann vorgesehen sein, dass die Hauptschließkante des Flügels in Schließstellung einen Schalter betätigt, über den somit erfasst werden kann, ob der Flügel die Schließstellung erreicht hat oder nicht. Wird dieses Ergebnis mit dem Ergebnis, ob sich der Riegel in Verriegelungsstellung befindet, logisch UND-verknüpft, kann auf einfache Weise ermittelt werden, ob der Flügel verriegelt ist oder nicht. Zudem ist es dadurch möglich zu ermitteln, dass der Riegel in Entriegelungsstellung eingefahren werden muss, um den Flügel beispielhaft schließen zu können.

Zudem kann vorgesehen sein, dass die Anzeige auch anzeigt, wenn der Flügel bewegt wird. Dies kann erreicht werden, indem der Flügel mit einem Magneten versehen ist, der bei seiner Bewegung an einer Sensorik beispielsweise in Form einer länglichen Spule vorbei bewegt wird und dabei in der Spule eine Spannung induziert wird, die ausreicht, beispielsweise eine LED-Anzeige mit Energie zu versorgen,

Im Extremfall können also alle relevanten Betriebszustände des Flügels in Verbindung mit der Verriegelung separat angezeigt werden.

Eine erfindungsgemäße Flügelanlage weist zumindest einen Flügel gemäß der vorstehend angegebenen Art sowie zumindest eine der vorgenannten Verriegelungen auf. Die Verriegelung ist so angeordnet, dass sie in der Lage ist, besagten zumindest einen, zugehörigen Flügel in Offenstellung und/oder in Schließstellung zu verriegeln. Die Riegelvorrichtung oder die Eingriffsausnehmung der jeweiligen Verriegelung ist an einem ortsfesten Teil der Flügelanlage ortsfest angeordnet ist, und die Eingriffsausnehmung bzw. die Riegelvorrichtung ist am Flügel ortsfest angeordnet. Beispielweise kann der Flügel als Schiebeflügel ausgebildet sein und zwei Eingriffsausnehmungen aufweisen, die so angeordnet sind, dass ein und dieselbe Verriegelung den Flügel sowohl in Offen- als auch in Schließstellung verriegeln kann.

Die Anlage weist vorzugsweise ferner ein Element mit einer der vorgenannten Anzeigen auf und kann so den Zustand des Flügels anzeigen.

Die Anlage weist vorzugsweise ferner einen Flügelbetätiger auf, der mit dem zumindest einen Flügel wirkverbunden ist, bei Aktivierung den zumindest einen Flügel zu öffnen und/oder zu schließen. Im Fall eines schwenkbaren Drehflügels handelt es sich um einen Drehflilgelantrieb oder Türschließer; im Fall einer Schiebetüranlage um einen Schiebetürantrieb, im Fall einer Trennwand um einen jeweiligen Trennwandmodulantrieb usw. D. h. die Verriegelung ist an jeglicher Art von Anlagen mit bewegbarem/ Flügel/n einsetzbar.

Die Verriegelung ist vorzugsweise derart mit dem Flügelbetätiger gekoppelt, dass die Ansteuerschaltung der zumindest einen Verriegelung nach Überführen des Riegels in Entriegelungsstellung den Flügelbetätiger veranlasst, den Flügel aus der Offenstellung bzw. Schließstellung heraus zu schließen bzw. zu öffnen. Damit wird wirksam verhindert, dass der Flügelbetätiger versucht, den Flügel zu bewegen, obwohl dieser noch verriegelt ist. Dies verbessert die Betriebssicherheit der gesamten Anlage.

Die erfindungsgemäße Flügelanlage weist vorzugsweise ferner einen mit der Ansteuerschaltung gekoppelten Sensor auf. Dieser Sensor ist derart ausgebildet bzw. angeordnet, dass der Antriebsmechanismus der Verriegelung nur dann veranlasst wird, den Riegel in Verriegelungsstellung zu bewegen, wenn Riegel und zugehörige Eingriffsausnehmung so zueinander angeordnet sind, dass der Riegel in Verriegelungsstellung in die Eingriffsausnehmung eingreift. Damit wird verhindert, dass der Flügel in Richtung ausgefahrenen Riegel bewegt werden kann und gegen diesen stößt und möglicherweise beschädigt wird. Dies erhöht ebenfalls die Betriebssicherheit der Anlage.

Die Anlage weist vorzugsweise ferner eine dem zumindest einen Flügel zugehörige Aktivierungssensorik auf. Diese Aktivierungssensorik ist wie die vorgenannte, mit der Ansteuerschaltung gekoppelte Sensorik ausgebildet. Sie ist zudem derart mit dem Flügelbetätiger gekoppelt, dass die Aktivierungssensorik bei erfasstem Vorhandensein eines Objekts bzw. erfasster Bewegungsrichtung des Objekts auf den Flügel zu ein Signal an den Flügelbetätiger übermittelt, das den Flügelbetätiger veranlasst, sofern noch nicht geschehen, den Flügel zu öffnen. Dies ermöglicht ein sicheres, automatisches Öffnen des Flügels.

Die Aktivierungssensorik ist vorzugsweise mit der Verriegelung des zugehörigen, zumindest einen Flügels gekoppelt. Bei erfasstem Vorhandensein eines Objekts bzw. erfasster Bewegungsrichtung des Objekts auf den Flügel zu übermittelt sie nun ein Signal an die Ansteuerschaltung der Verriegelung des zugehörigen Flügels. Die Ansteuerschaltung veranlasst daraufhin den Antriebsmechanismus, sofern noch nicht geschehen, den Riegel in Entriegelungsstellung zu bewegen. Erst wenn sich der Riegel in Entriegelungsstellung befindet, was wiederum sensorisch erfasst wird, übermittelt die Ansteuerschaltung ein Signal an den Flügelbetätiger, das den Flügelbetätiger veranlasst, sofern noch nicht geschehen, den Flügel zu öffnen. Dies stellt sicher, dass der Flügel vom Flügelbetätiger nicht geöffnet wird, wenn sich der Riegel nicht in Entriegelungsstellung befindet.

Die Anlage ist beispielhaft als Nasszelle, WC-Kabine und/oder Umkleidekabine ausbildbar. Dies resultiert aus der Tatsache, dass kein Teil der Flügelanlage berührt werden muss.

Weitere Merkmale und Vorteile der Erfindung ergeben sich aus der nachfolgenden Beschreibung bevorzugter Ausführungsformen. Es zeigen:
- Figur 1: eine Flügelanlage gemäß einer Ausführungsform der Erfindung,
- Figur 2: Ansichten der Verriegelung von Figur 1 hinsichtlich ihrer Hauptkomponenten,
- Figur 3: die Riegelanordnung der Verriegelung von Figur 1 in größerem Detail,
- Figur 4: die Platinenanordnung bei der Verriegelung von Figur 1,
- Figur 5: eine Verriegelung gemäß einer zweiten Ausführungsform der Erfindung,
- Figur 6: eine Verriegelung gemäß einer dritten Ausführungsform der Erfindung,
- Figur 7: die Anzeige von Figur 1 in größerem Detail,
- Figur 8: eine Anzeige gemäß einer zweiten Ausführungsform der Erfindung,
- Figur 9: eine Anzeige gemäß einer dritten Ausführungsform der Erfindung und
- Figur 10: verschiedene Verwendungen der erfindungsgemäßen Verriegelung.

Figur 1a zeigt eine exemplarisch als Doppel-WC-Kabine ausgestaltete Flügelanlage 1. Sie umfasst für jede einzelne Kabine einen hier als Schiebetürflügel ausgebildeten Flügel 2, der exemplarisch über nicht bezeichnete, oben angeordnete Beschläge in einem Tragprofil bzw. Kämpfer 3 aufgehängt und entlang der mittels Blockpfeilen gekennzeichneten Richtungen geführt aufgenommen ist. Der linke Schiebetürflügel 2 ist teilgeöffnet dargestellt, wohingegen der rechte Schiebetürflügel 2 geschlossen ist. Zwischen den Schiebetürflügeln 2 ist ein unbeweglicher Festflügel 4 angeordnet. D. h. die Schiebetürflügel 2 werden beim Öffnen hinter den Festflügel 4 verfahren. Das Trägerprofil 3 ist an zwei außen angeordneten Pfosten 9 befestigt. Ferner verdeckt der Festflügel 4 zwei mittlere Pfosten 9, die in Begehungsrichtung hinter dem Festflügel 4 in dessen unteren Bereich vorzugsweise eine nicht sichtbare Bodenführungsschiene halten, die die Schiebetürflügel 2, 2 im unteren Bereich führt. Jeder Schiebetürflügel 2 umfasst hier exemplarisch im Bereich der jeweiligen Hauptschließkante eine Griffmulde 8, die ein manuelles Öffnen des jeweiligen Schiebetürflügels 2 ermöglicht. Ferner erstrecken sich vom Trägerprofil 3 abgehend zwei Trennwände 7 in Begehungsrichtung der Flügelanlage 1, die beispielhaft mittels gerahmter Festflügel gebildet sind. Sie stoßen an ihren dem Trägerprofil 3 abgewandten Stirnflächen gegen eine Rückwand 6, die rechts an eine Seitenwand 5 anstößt, an der der rechte Pfosten 9 angebracht ist. Ferner befinden sich an den äußeren Pfosten 9 Anzeigevorrichtungen 300, die später näher beschrieben werden.

Figur 1 b zeigt den rechten Pfosten 9 von Figur 1 a. Es ist zu erkennen, dass sich an einer der Hauptschließkante des hier nicht dargestellten Schiebetürflügels 2 zugewandten Seite dieses Pfostens 9 eine Verriegelung 100 angebracht ist, die ebenfalls später näher erläutert wird.

Figur 1 c zeigt diesen Pfosten 9 vergrößert im Ausschnitt. Die Verriegelung 100 und die Anzeige 300 sind hier deutlicher zu erkennen. Eine Abdeckung 210 eines hier nicht bezeichneten Gehäuses 200 der Verriegelung 100 weist an seiner dem Schiebetürflügel 2 zugewandten Seite eine Durchgriffsöffnung 211 auf, die, wie später näher beschrieben, dem Durchgriff eines Riegel 111 dient. Der Schiebetürflügel 2 weist an seiner der Verriegelung 100 zugewandten Seite zumindest eine Ausnehmung auf, die so angeordnet ist, dass der Riegel 111, wenn in Richtung Schiebetürflügel 2 ausgefahren, hier also exemplarisch in Schließstellung des Schiebetorflügels 2, in die Ausnehmung eingreift. Dadurch ist der Schiebetürflügel 2 in seiner Bewegung hier in Öffnungsrichtung gesperrt und damit verriegelt.

Figur 2a zeigt die Verriegelung 100 einzeln, Figur 2b in größerem Detail, und zwar in teilweiser Explosionsansicht. Wie zu erkennen, besteht das vorgenannte Gehäuse 200 im Wesentlichen aus einem Basisteil 220, in dem alle Funktionselemente der Verriegelung 100 aufgenommen und befestigt sind, und einer auf das Basisteil 220 geschobenen und beispielsweise mittels Klemmens oder Verrastens daran befestigten Abdeckung 210, die exemplarisch als U-Profiil ausgebildet ist. Dies hat den Vorteil, die Abdeckung 210 als Strangprofil herstellen zu können und danach einfach an den gewünschten Stellen abzulängen, was eine sehr kostengünstige Herstellung erlaubt. Zudem kann die Abdeckung 210 so an Basisteile 220 unterschiedlicher Höhe leicht angepasst werden.

Die Durchgriffsöffnung 211 für den Riegel 111 ist deutlich zu erkennen. Ferner weist die Abdeckung 210 an ihrer dem Basisteil 220 abgewandten Seite etwa mittig eine zweite Durchgriffsöffnung 212 auf. Zwischen der Abdeckung 210 und dem Basisteil 220 ist ein Sensorhalter 133 angeordnet. Dieser weist hier an zwei Seiten sich in Richtung Basisteil 220 erstreckende Vorsprünge auf. Diese Vorsprünge weisen an ihren freien Enden Rastnasen 134 auf, von denen nur die rechte sichtbar ist, und die exemplarisch voneinander weg weisen. Im Montagezustand hintergreifen die Rastnasen 134 zugehörige Rastausnehmungen 221 des Basisteils 220, von denen nur die linke sichtbar ist, D. h. der Sensorhalter 133 wird einfach in das Basisteil 220 geschoben und aufgrund des Eingriffs der Rastnasen 134 mit den Rastausnehmungen 221 in Position gehalten. Vorzugsweise weist das Basisteil 220 zusätzlich hier nicht bezeichnete, nutenartige Ausnehmungen auf, die an den Rastnasen zugewandten Seiten des Basisteils 220 ausgebildet sind, sich in Einschieberichtung des Sensorhalters 133 erstrecken und, in diese Richtung gesehen, an ihren Enden in die vorgenannten Rastausnehmungen 221 münden. Diese nutenartigen Ausnehmungen sind vorgesehen, die Rastnasen 134 des Sensorhalters 133 bei dessen Einschieben zu führen, was die Montage vereinfacht.

Der Sensorhalter 133 weist exemplarisch zwei im Wesentlichen rechteckförmige Durchgangsöffnungen 136, 136 auf. Auf diese ist jeweils eine zugehörige Abdeckung 131, 141 eines Sensors 138 bzw. einer später näher erläuterten Anzeige 140 ortsfest angebracht. Ferner ist eine Durchgriffsöffnung 135 für den Riegel 111 vorgesehen. Der Sensorhalter 133 umfasst exemplarisch ferner einen hier mittels einer wannenartigen Ausnehmung gebildeten Befestigungsabschnitt 137. Dieser weist rechts und links zwei Befestigungsöffnungen 139 auf, in die aus Richtung Basisteil 220 kommend zugehörige Präsenzsensoren 132 eingesetzt sind, wie mittels Strichpunktlinien angedeutet. Die Sensoren 132, 138 dienen der Aktivierung eines im Basisteil 220 aufgenommenen Antriebsmechanismus' 150 der Verriegelung 100 und sind damit Teil einer Aktivierungssensorik 130. Ein Antriebsmechanismus 150 umfasst einen elektromechanischen Antrieb, hier gebildet mittels eines Elektromotors 151. Auf seine nicht sichtbare Abtriebswelle ist exemplarisch ein Inkrementalgeber 152 aufgesetzt. Ferner ist an einer dem Motor 151 abgewandten Seite des Inkrementalgebers 152 auf die Abtriebswelle hier ein Schneckenrad 153 drehfest aufgesetzt, das mit einem Stirnrad 154 kämmt. An der dem Sensorhalter 133 zugewandten, sich im Wesentlichen quer zur Rotationsachse des Stirnrads 154 erstreckenden Seite des Stirnrads 154 befindet sich ein Vorsprung 155, der in Richtung Sensorhalter 133 hervorstehend ausgebildet ist.

Der Vorsprung 155 steht mit einer Mitnehmerausnehmung 162 eines Mitnehmers 156 in Eingriff. Der Mitnehmer 156 ist im Basisteil 220 translatorisch geführt aufgenommen. Der Bewegungsweg des Mitnehmers 156 verläuft in etwa parallel zur Ausrichtung der Durchgriffsöffnung 211 der Abdeckung 210, in Figur 2a also nach rechts und nach links, Dadurch ist es dem Stirnrad 154 möglich, beim Rotieren den Mitnehmer 156 mitzunehmen, und zwar entlang dessen Bewegungswegs.

An seiner der Ausnehmung 162 abgewandten Seite weist der Mitnehmer 156 einen Vorsprung 157 auf, der in eine korrespondierende, hier nicht bezeichnete Ausnehmung 122 eines Riegelkörpers 112 des Riegels 111 eingreift. Der Riegelkörper 112 ist parallel zum Bewegungsweg des Mitnehmers 156 im Basisteil 220 geführt aufgenommen. Dadurch ist es dem Mitnehmer 156 möglich, beim Verfahren den Riegelkörper 112 und damit den Riegel 111 mitzunehmen. Der Riegel 111 weist ferner einen Riegelstift 114 auf, der durch ein Führungsteil 125 hindurchgeführt ist, das seinerseits im Basisteil 220 befestigt ist.

Das freie Ende der Abtriebswelle des Motors 151 ist unter anderem mithilfe eines Drehlagers 158 im Basisteil 220 ortsfest angeordnet.

Zwischen Abdeckung 210 und Stirnrad 154 ist an dessen der Abdeckung 210 zugewandten Seite ferner ein Anschlagteil 165 angeordnet. Dieses ist exemplarisch über Befestigungsschrauben 166 vorzugsweise am Basisteil 220 befestigt und erstreckt sich hier, entlang der Rotationsachse des Stirnrads 154 gesehen, über das gesamte Stirnrad 154 hinweg. Das Anschlagteil 165 ist so angeordnet, dass es in den Bewegungsweg des Vorsprungs 155 ragt. Dadurch begrenzt das Anschlagteil 165 den Bewegungsweg des Mitnehmervorsprungs 155 und damit den Rotationsweg des Stirnrads 154. Zudem kann dadurch verhindert werden, dass Mitnehmervorsprung 155 und Ausnehmung 162 zueinander außer Eingriff gelangen.

Figur 2c zeigt den Antriebsmechanismus 150 in größerem Detail. Alle anderen Teile sind weggelassen. Der Motor 151 ist exemplarisch am inkrementalgeber 152 befestigt, der seinerseits an einem Halteteil 159 beispielsweise angeschraubt ist. Damit bilden Motor 151 und Inkrementalgeber 152 eine Montageeinheit, die als Ganzes hergestellt und am Halteteil 159 angebracht werden kann. Der Inkrementalgeber 152 weist an seiner dem Motor 151 abgewandten Seite vorzugsweise ein Lager 167 auf, über das die Abtriebswelle des Motors 151 im Halteteil 159 frei rotierbar aufgenommen ist. Das Schneckenrad 153 ist somit zwischen zwei Lagern 158, 167 angeordnet. Auch das Lager 158 ist im Halteteil 159 vorzugsweise klemmend ortsfest aufgenommen. Wie Figur 3c zeigt, ist das Stirnrad 154 über ein Lager 168 ebenfalls im Halteteil 159 frei rotierbar aufgenommen. D. h. diese gesamte Anordnung kann als Antriebsmodul in das Basisteil 220 eingesetzt werden, was die Montage enorm vereinfacht.

Ferner ist deutlich der Eingriff zwischen Stirnrad 154 bzw. dessen Stift 155 und Mitnehmer 156 bzw. Ausnehmung 162 zu erkennen. Zur Reibungsminimierung ist der Mitnehmerstift 155 mit einem nicht bezeichneten Lager versehen, das im einfachsten Fall ein Metallring ist,

Auch ist deutlich zu erkennen, wie Mitnehmer 156 und Riegelkörper 112 über den Vorsprung 157 und die Ausnehmung 122 in Mitnehmereingriff stehen. Ferner ist zu erkennen, dass der Mitnehmer 156 im Bereich um den Vorsprung 157 herum eine schlitzartige Durchgangsöffnung 163 aufweist, die sich vorteilhafterweise entlang des Bewegungswegs des Mitnehmers 156 erstreckt. Dadurch kann der Mitnehmer 158 im Bereich des Schlitzes 163 hier nach oben ausweichen, obwohl dies die Führung des Basisteils 220 eigentlich nicht erlaubt. Dies ermöglicht dem Riegelkörper 112, den Vorsprung 157 unterfahren zu können. D. h. Riegelkörper 112 bzw. Riegel 111 und Vorsprung 157 bzw. Mitnehmer 156 können außer Eingriff gebracht werden, indem der Riegel 111 bewegt werden kann, obwohl der Mitnehmer 156 aufgrund des Antriebsmechanismus' 150 an einer Bewegung gehindert wird. Befinden sich Riegel 111 und Mitnehmer 156 außer Eingriff, kann der Mitnehmer 156 aufgrund des Motors 151 so in Richtung Riegel 111 bewegt werden, dass beide Teile wieder miteinander in Eingriff gelangen.

Figur 3a zeigt den Riegel 111 in größerem Detail als Explosionsansicht. Der Riegelkörper 112 ist entlang seiner Längserstreckung innen hohl ausgebildet. In diesen Hohlraum ist der vorgenannte Riegelstift 114 eingeschoben. Der Riegelkörper 112 weist an einer Längsseite eine sich vorzugsweise quer zur Längserstreckung erstreckende Durchgangsöffnung 118 auf. Die Durchgangsöffnung 118 ist vorzugsweise als Senkloch ausgebildet. Ferner ist die Mitnehmerausnehmung 122 zu erkennen.

Der Riegelstift 114 weist hier an zwei Stellen Gewindeöffnungen 116, also Öffnungen mit Innengewinde, auf, wobei eine im Montagezustand mit der Durchgangsöffnung 118 fluchtet. Ferner ist ein Betätigungsstift 113 dargestellt, der mithilfe eines Außengewindeabschnitts 117 in eine der Gewindeöffnungen 116 eingeschraubt ist. Vorzugsweise weist der Betätigungsstift 113 an einem dem Riegelkörper 114 abgewandten Ende des Außengewindeabschnitts 117 einen ringförmig hervorstehenden Abschnitt 123 auf, der sich in Richtung Außengewindeabschnitt 117 im Wesentlichen komplementär zum Senkloch 118 verjüngt. Dadurch wird der Betätigungsstift 113 beim Einschieben in den Riegelkörper 112 zentriert, was die Montage vereinfacht. Zudem klemmen Betätigungsstift 113 und Riegelstift 114 den Riegelkörper 112 ein, sodass alle Teile sicher aneinander befestigt sind.

Vorzugsweise weist der Abschnitt 123 einen maximalen Außendurchmesser auf, der größer als eine Abmessung der Durchgriffsöffnung 135 quer zum Bewegungsweg des Riegels 11 ist. Der Abschnitt 135 befindet sich zwischen dem Basisteil 220 und dem Sensorhalter 133, sodass vom Sensorhalter 133 im Basisteil 220 gehalten wird und nicht entnommen werden kann. Dies dient der Manipulationssicherheit der Verriegelung 100.

Der Riegelstift 114 kann von rechts, wie abgebildet, oder von links in den Riegelkörper 114 eingeschoben und festgeschraubt werden. D. h. je nach Anbringung kann der Riegelstift 114 nach rechts oder nach links aus dem Gehäuse 200 hervorstehen.

An einer hier dem Betätigungsstift 113 abgewandten Seite des Riegelkörpers 114 sind vorzugsweise zwei Magnete 115 eingesetzt. Diese dienen, wie später erläutert, dem Erfassen der Riegelposition im Basisteil 220.

Der Riegelkörper 112 verfügt ferner über außen angeordnete oder ausgebildete, sich entlang dessen Bewegungswegs erstreckende Führungsabschnitte 119 hier in Form von Vorsprüngen 119 auf. Diese dienen dem Führen des Riegels 111 im Basisteil 220.

Figur 3b zeigt den Riegel 111 von einer in Bezug auf Figur 3a entgegengesetzten Seite. Wie zu erkennen, sind die Gewindeöffnungen 116 im Riegelstift 114 vorzugsweise durchgehend ausgebildet. Dies vereinfacht die Montage. Ferner ist erkennbar, dass die Führungsabschnitte 119 mittels Eckausnehmungen gebildet sind, zwischen denen hier zwei Führungsvorsprünge 121 ausgebildet sind. Diese können durch einen einzigen, durchgehenden Vorsprung 121 ersetzt sein. In den Vorsprüngen 121 sind Aufnahmeöffnungen 120 ausgebildet, in die die Magnete 115 vorzugsweise mit dem Riegelkörper 112 bündig abschließend eingesetzt sind.

Figur 3c zeigt die Verriegelung 100 in einer anderen Explosionsansicht. Das Basisteil 220 weist vorzugsweise an zwei gegenüberliegenden Seiten jeweils eine Aufnahme 225 für das Führungsteil 125 auf. Dieses weist eine Durchgriffsöffnung 124 für den Riegelstift 114 auf. Das Führungsteil 125 weist ferner zwei voneinander weg weisende, quer zur Durchgriffsöffnung 124 erstreckende Vorsprünge 126 auf. Diese hier im Bereich nur der hinteren Hälfte des Führungsteils 125 ausgebildet. Das Basisteil 220 weist dementsprechend im Bereich der Aufnahmen 225 hier im rückwärtigen Bereich korrespondierende, abgestufte Abschnitte auf, die hier nicht sichtbar sind. Bei der Montage wird das Führungsteil 125 von der Rückseite des Basisteils 220 in Richtung Sensorhalter 133 eingeschoben und kommt mit den Vorsprüngen 126 an den abgestuften Abschnitten zu liegen und können daher nicht nach vorne aus dem Basisteil 220 entnommen werden. Damit ist auch der Riegelkörper 114 sicher im Basisteil 220 gehalten. Dies hat den Vorteil, dass ein etwaiges Bewegen des Flügels 2 trotz Verriegelung dazu führt, dass die an der Verriegelung 100 auftretenden Kräfte in das Basisteil 200 und nicht etwa beispielsweise in die Abdeckung 210 geleitet werden. Zudem kann besser verhindert werden, dass der Riegelstift 114 aus dem Basisteil 220 "herausgerissen" wird, was der Manipulationssicherheit und Betriebssicherheit zugute kommt.

Die zwei Aufnahmen 225 erlauben im Zusammenhang mit der vorbeschriebenen Möglichkeit der Seitenwahl für den hervorstehenden Riegelstift 114, den Riegel 111 in Verriegelungsstellung nach rechts oder nach links aus dem Basisteil 220 hervorstehen zu lassen. Damit ist der Riegel 111 auch noch im Nachhinein universell montierbar. Der Riegel 111 wird über die Führungsabschnitte 119 des Riegelkörpers 112 vertikal zwischen zwei Führungswänden 236 geführt aufgenommen, von denen nur die untere sichtbar ist. Am der nicht abgebildeten Abdeckung 210 abgewandten Enden der Führungswände 236 sind Wandabschnitte angeformt, die sich aufeinander zu erstrecken und zueinander einen Abstand aufweisen, der ausreicht, die Führungsvorsprünge 121 des Riegelkörpers 112 aufzunehmen. Diese Wandabschnitte bilden somit Auflagen 235 für den Riegel 111 bzw. die Führungsvorsprünge 119. Von den Auflagen 235 ist wiederum nur die untere sichtbar. Im Ergebnis bilden also die Führungswände 236 und die Auflagen 235 eine Führung 223 für den Riegelkörper 112 bzw. den gesamten Riegel 111.

Das Basisteil 220 weist ferner Befestigungsöffnungen 222 vorzugsweise in Form von Senklöchern auf, die dem Anbringen der Verriegelung 100 am jeweiligen Teil wie einer Wand, Zarge einem Flügel oder dergleichen dienen.

Der Mitnehmer 156 weist an einer der Abdeckung 210 abgewandten Seite einen Führungsabschnitt 161 auf, über den der Mitnehmer 156 in einer zugehörigen Führungsnut 224 des Basisteils 220 entlang seines Bewegungswegs geführt aufgenommen ist.

Die Befestigung des Anschlagteils 165 erfolgt exemplarisch mithilfe einer Verschraubung der Befestigungsschrauben 166 mit Muttern 160. Die Befestigungsschrauben 166 sind dabei exemplarisch durch zugehörige Pfosten 228 hindurchgeführt, auf denen das Anschlagteil 165 zu liegen kommt. Dadurch wird gewährleistet, dass das Anschlagteil 165 die Rotation des Stirnrads 154 selbst nicht behindern sondern nur im Umfang begrenzen kann.

Um das vorgenannte Antriebsmodul positionssicher anzubringen, weist das Halteteil 159 an seiner der Abdeckung 210 abgewandten Seite Vorsprünge 164 auf, die beim Aufsetzen des Antriebsmoduls in korrespondierende Positionierausnehmungen 234 eingreifen. Um das Herausfallen des Antriebsmoduls zu verhindern, ist hier ein Rastmechanismus vorgesehen. Dazu weist das Basisteil 220 einen Halteabschnitt 226 auf, der mittels vier Vorsprüngen gebildet ist, die in Richtung Abdeckung 210 freistehend und federnd ausgebildet sind und an ihren freien Enden Rastnasen 227 aufweisen. Die Rastnasen 227 erstrecken sich paarweise aufeinander zu, und zwar quer zur Längserstreckung des Motors 151. Zusätzlich sind weitere, ähnlich ausgebildete Rastvorsprünge 233 ausbildbar, die das Antriebmodul stirnseitig, hier links, arretieren. Zur endgültigen Fixierung umfasst beispielhaft das Halteteil 159 eine Gewindeöffnung 169. An einer korrespondierenden Stelle weist das Basisteil 220 eine Befestigungsöffnung auf. Eine nicht abgebildete Schraube ist von der Rückseite des Basisteils 220 mit dem Halteteil 159 verschraubt.

Das Stirnrad 154 umfasst ferner eine Ausnehmung 170, in die beispielsweise ein Magnet eingesetzt werden kann. Dies ermöglicht, auf einer später näher erläuterten Platine 180 einen Magnetsensor anzuordnen, über den die Position des Magneten erfasst und damit auf die Mitnehmerposition geschlossen werden kann. Auf dem Stirnrad 154 ist hier ein teilringförmiges Metallteil 171 angebracht. Das Metallteil 171 wird vom Magneten entlang seiner Erstreckung unterschiedlich magnetisiert. Dies kann von einem auf der Platine angeordneten Magnetsensor erfasst und so auf die Rotationsstellung des Stirnrads 154 geschlossen werden und damit auf die Position des Mitnehmers 156 geschlossen werden. In dem Fall kann der Inkrementalgeber 152 entfallen oder durch ein Getriebeteil ersetzt sein.

Alternativ ist das Stirnrad 154 ähnlich einer Schlitzscheibe eines Inkrementalgebers geschlitzt, und es ist ein optischer Sensor vorgesehen, sodass in Verbindung mit dem Stirnrad 154 ein Inkrementalgeber entsteht.

Das Basisteil 220 weist ferner zwei seitlich angeordnete, parallel zueinander verlaufende und sich aufeinander zu erstreckende Wandabschnitte auf, von denen nur der linke sichtbar ist, und die einen Auflageabschnitt 230 für die Platine 180 bilden. Vorteilhafterweise sind diese Wandabschnitte mittels eines zusätzlichen Wandabschnitts miteinander verbunden, was der Gesamtstabilität des Basisteils 220 zugute kommt. Ferner gibt es eine Gewindeöffnung 229, die dem Festschrauben der Platine 180 am Basisteil 220 dient. Im oberen Bereich weist das Basisteil 220 ferner einen sich in Richtung von der Abdeckung 210 weg erstreckenden, freistehenden Vorsprung auf. An dessen Ende ist eine Rastnase 231 angeformt, die mit der Platine 180 verrastet.

Figur 4a zeigt das Basisteil 220 von der Rückseite. Auf der Rückseite ist ein Dichtpad 101 angebracht. Es dient dem Schutz der im Basisteil 220 aufgenommenen Komponenten vor Verschmutzung und Feuchtigkeit. Zudem kann es so ausgebildet sein, dass Unebenheiten auf dem Befestigungsuntergrund des Basisteils 220 in gewissem Maß ausgeglichen werden.

Figur 4b zeigt das Basisteil 220 mit der vorstehend angegebenen Platine 180 in Explosionsansicht. Die Platine 180 umfasst eine lochartige Rastausnehmung 182, die von der Rastnase 231 des Basisteils 220 hintergriffen wird. Ferner ist eine Positionieröffnung 185 ausgebildet, in die ein korrespondierender Positioniervorsprung 232 des Basisteils 220 eingreift. Ferner ist im unteren Bereich eine Befestigungsöffnung 183 ausgebildet, durch die eine hier nicht dargestellte Befestigungsschraube 181 hindurchgeführt und mit dem Basisteil 220 verschraubt ist. Die Platine 180 liegt mit Seitenrandabschnitten auf der Platinenauflage 230 auf, die hier dem Betrachter abgewandt ist. D. h. diese Seitenrandabschnitte bilden Auflageabschnitte 184 für die Platine 180 auf dem Basisteil 220.

Damit die Befestigungsöffnungen 222 des Basisteils 220 auch bei montierter Platine 180 zugänglich bleiben, weist die Platine 180 an entsprechenden Stellen Aussparungen 186 auf.

Figur 4c zeigt die Anordnung von Figur 4b von der entgegengesetzten Seite und im Montagezustand. Hier sind die Verrastung zwischen Basisteil 220 und Platine 180 und die Verschraubung im unteren Bereich deutlich zu erkennen.

Zudem sind hier zwei Sensoren 238 gezeigt, die mit den Magneten 115 sensorisch in Wirkverbindung stehen. Ein ebenfalls dargestellter Sensor 239 steht mit dem vorbeschriebenen Metallteil 171 sensorisch in Wirkverbindung. Ferner ist auf der Platine 180 die Ansteuerschaltung zum Betrieb des Antriebsmechanismus' 150 realisiert.

Figur 5 zeigt eine Verriegelung 100 gemäß einer zweiten Ausführungsform, der Erfindung. Mitnehmer 156 und Riegelkörper 112 sind hier einstückig ausgebildet. Demzufolge ist die Eingriffsausnehmung 122 des Riegelkörpers 112 federnd ausgebildet, um ein Ausrasten zwischen Stirnrad 154 bzw. Mitnehmerstift 155 und Eingriffsausnehmung 122 zu ermöglichen. Die Position des Riegels 111 wird mithilfe zweier Schalter 178 bewerkstelligt, die betätigt werden, wenn der Riegel 111 bzw. dessen Riegelstift 114 hier links aus dem Basisteil 220 herausgefahren oder in das Basisteil 220 eingezogen ist. Ferner ist eine Rückstellfeder 172 vorgesehen, den Riegel 111 in das Basisteil 220 einzuziehen.

Figur 6a zeigt eine Verriegelung 100 gemäß einer dritten Ausführungsform der Erfindung in Verriegelungsstellung, in der der Riegelstift 114 aus dem Basisteil 220 herausgefahren ist, und Figur 6b in Entriegelungsstellung. Anstelle eines motorischen Antriebs ist hier ein Elektromagnet 173 als antreibendes Element vorgesehen. Er weist hier beidseitig Anker 174 auf, die mittels einer Stange 175 miteinander verbunden sind. Die Stange 175 ist durch den Elektromagneten 173 hindurchgeführt, Je nach Bestromung des Elektromagneten 173 wird einer der Anker 174 angezogen. Es handelt sich also exemplarisch um einen bistabilen Elektromagneten, die Bestromung dient lediglich dem Bewegen Riegels 111 zwischen Ent- und Verriegelungsstellung, nicht aber zum Halten des Riegels in dieser Position.

Am hier linken Anker 174 ist ein Hebel 176 frei rotierbar angelenkt, der auf einer in Bezug auf die sonstige Verriegelung 100 ortsfest angeordneten Achse 177 oder Welle frei rotierbar angelenkt ist. An ihrem dem Elektromagneten 173 abgewandten Ende verfügt der Hebel 176 wiederum über einen Mitnehmervorsprung 157, über den die Schwenk- bzw. Rotationsbewegung des Hebels 176 in eine Translation des Mitnehmers 156 umgewandelt wird.

Die durch die Achse 177 bzw, Welle definierte Rotationsachse des Hebels 176 ist so angeordnet, dass die Bewegung der Anker 174 in ein kräftemäßig und wegabhängig gewünschtes Bewegen des Mitnehmers 156 und des Riegels 111 überführt wird.

Im Gegensatz zu den vorigen Ausführungen verfügt hier der Mitnehmer 156 über eine Eingriffsausnehmung, wohingegen der Riegel 111 über einen Eingriffsvorsprung verfügt. Dies ermöglicht ein Ausrasten nur nach links in Figur 6.

Figur 7a zeigt die Anzeigevorrichtung 300 in größerem Detail. Sie umfasst ein Gehäuse 310, auf dem Abdeckungen 321, 331, 331 einer Sensorik 320 bzw. einer Anzeige 330 angeordnet sind. Die Dreiecke auf den Abdeckungen 331, 331 verdeutlichen, dass dahinter Anzeigen verborgen sind, die die Bewegung des zugehörigen Flügels 2 anzeigen.

Figur 7b zeigt den inneren Aufbau der Anzeigevorrichtung 300. Hinter der Abdeckung 321 befindet sich ein Sensor 322 beispielhaft in Form eines Passiv-Infrarot-Sensors, Dieser dient der Entriegelung der Verriegelung 100 und gegebenenfalls dem automatischen öffnen des zugehörigen Flügels 2. Hinter den Abdeckungen 331 befinden sich Leuchtelemente 332, von denen vier einer jeweiligen Anzeige 330 zugeordnet sind. Sie sind beispielhaft mittels RGB-Leuchtdioden gebildet. Exemplarisch leuchten alle rot, wenn der Flügel 2 geschlossen und verriegelt ist. Dies wird ermittelt, wenn die Sensorik der Verriegelung 100 ermittelt hat, dass sich der Riegel 111 in Verriegelungsstellung befindet. Ist der Flügel 2 entriegelt, und wird ein gegebenenfalls vorhandener Flügelantrieb zugeschaltet, leuchten die Leuchtelemente 332 gelb, und zwar auf der Seite, die der jeweiligen Bewegungsrichtung des Flügels 2 entspricht. Ist der Flügel 2 geöffnet, leuchten die Leuchtelemente 332 grün.

Alternativ leuchten die Leuchtelemente 332 nur dann rot, wenn der Flügel 2 in Schließstellung verriegelt ist und im von der Aktivierungssensorik überwachten Raum ein Objekt erfasst ist. Sie leuchten dementsprechend grün, wenn trotz verriegeltem Flügel 2 kein Objekt erfasst wird, oder wenn der Flügel 2 stillsteht und nicht verriegelt ist.

Der Sensor 321 und die Leuchtelemente 332 sind auf einer Platine 340 angeordnet. Um die Anzeigen 330, 330 optisch voneinander zu trennen, weist die Platine 340 eine Zwischenwand 341 auf, an deren einander abgewandten Seiten die Leuchtelemente 332 angeordnet sind. Die Wand 341 greift dabei in eine korrespondierende Aufnahmenut 311 des Gehäuses 310 ein. Ferner weist das Gehäuse 310 eine Durchgriffsöffnung 313 auf, durch die hindurch die Wand 341 hindurchgehend angeordnet ist. Die Aufnahmenut 311, eine die Abdeckungen 330, 330 separierende Zwischenwand 314 und unten angeordnete Auflageabschnitte 315 verhindern, dass die Platine 340 zu weit in Richtung Abdeckungen 321, 331, 331 bewegt werden kann. Sie bilden somit in Richtung Abdeckungen 321, 331, 331 Auflageabschnitte für die Platine 340.

Figur 7c zeigt die Anordnung von der Rückseite in Figur 7b, Unten ist die Platine 340 zwischen Rastvorsprüngen 312 und den Auflageabschnitten 315 rastend vorzugsweise eingeklemmt. Ferner ist in dem Bereich im Gehäuse 310 eine Führungsnut 318 ausgebildet, in die ein korrespondierender Führungsvorsprung 343 vorzugsweise der Zwischenwand 341 eingreift. Am oberen Ende hintergreift ein Rastvorsprung 319 die Platine 340, die so sicher fixiert und doch einfach zu montieren ist. Ferner sind auf der Platine 340 Anschlüsse 342 ausgebildet.

Das Gehäuse 310 weist hier zwei Befestigungsvorsprünge 316 und zwei Rastvorsprünge 317 auf. In die Befestigungsvorsprünge 316 und/oder Rastvorsprünge 317 sind Befestigungsschrauben schraubbar, um die Anzeigevorrichtung 300 sicher zu fixieren.

Alternativ kennzeichnen die Pfeile, für welchen Flügel 2 die jeweilige Anzeige 331 zuständig ist. D. h. sofern die Anzeige 300 zwischen zwei Flügeln 2 angeordnet ist, ist die linke Anzeige 331 dem linksseitig angeordneten FIDgel 2 zugeordnete, und die rechte dementsprechend dem rechtsseitig angeordneten Flügel 2. Fehlt auf einer Seite ein Flügel 2, bleibt die entsprechende Anzeige 331 inaktiv oder ist gar nicht vorhanden. Im letztgenannten Fall ist die Abdeckung 331 mittels einer Blindabdeckung gebilder.

Figur 8 zeigt eine Anzeigevorrichtung 300 gemäß einer zweiten Ausführungsform der Erfndung. Sie hat die äußere Form der Verriegelung 100, nur ohne Durchgriffsöffnung 211. Es gibt nur eine Anzeige 331.

Figur 9 zeigt eine Anzeigevorrichtung 300 gemäß einer zweiten Ausführungsform der Erfindung. Im Gegensatz zur vorigen Ausführungsform gibt es hier noch Blindabdeckungen 301, 302, die Durchgriffsöffnungen analog den Durchgriffsöffnungen 135, 136 abdecken. Dadurch entsteht eine Anzeige 300, die optisch die Form der Verriegelung 100 hat.

In Figur 10a ist die Verriegelung 100 in einem Zustand gezeigt, in der sie an einem ortsfesten, vertikalen Abschnitt der Flügelanlage 1 angeordnet ist, also an einer Wand, Türzarge, "Flügelrahmen oder dergleichen. Der zugehörige wiederum Schiebeflügel 2 umfasst eine Eingriffsausnehmung 122, die so angeordnet ist, dass der Riegel 111 in Verriegelungsstellung und hier in Schließstellung des Flügels 2 in die Eingriffsausnehmung 122 eingreift. Damit ist der Schiebeflügel 2 an einer Bewegung in Richtung des Blockpfeils gesperrt und damit verriegelt.

Bei der Flügelanlage 1 gemäß Figur 10b befinden sich die Verriegelungsvorrichtung 100 auf dem hier als Schwenkflügel (repräsentiert durch den Blockpfeil) ausgebildeten Flügel 2 und die Eingriffsausnehmung 122 am vorgenannten vertikalen Abschnitt.

Gemäß Figur 10c befindet sich die Eingriffsausnehmung 122 an einem oberhalb des Flügels 2 verlaufenden ortsfesten, horizontalen Abschnitt der Flügelanlage 1, also beispielsweise an einer Raumdecke, einem Kämpfer, einem Trägerprofil oder gar einer Führungsschiene der Flügelanlage 1. Diese Lösung bietet sich für entlang eines Verfahrwegs bewegbare und/oder schwenkbare Flügel 2 an.

Gemäß Figur 10d befindet sich die Eingriffsausnehmung 122 nunmehr unterhalb des Flügels 2, also beispielsweise in einem Boden oder in einer Bodenführungsschiene der Flügelanlage 1. Diese Lösung bietet sich wiederum für entlang eines Verfahrwegs bewegbare und/oder schwenkbare Flügel 2 an.

Alternativ oder zusätzlich können der Verriegelung 1 g0 mehrere, vorzugsweise zwei, Eingriffsausnehmungen 122 zugeordnet sein. Dadurch ist es möglich, den Flügel 2 zumindest in beiden Endstellungen, also sowohl in Offen- als auch in Schließstellung, zu verriegeln. Dazu ist die Verriegelungsvorrichtung 100 hier wieder exemplarisch an einem ortsfesten, vertikalen Abschnitt der Flügelanlage 1 angeordnet. Der Flügel 2 weist zwei Eingriffsausnehmungen 122 auf, jeweils eine für eine der Endstellungen des Flügels 2.

Es können die Verriegelungsvorrichtung 100 auch am Flügel 2 und die Eingriffsausnehmungen 122 am vertikalen oder auch an einem horizontalen Abschnitt der Flügelanlage 1 angeordnet sein.

Alternativ gibt es für den Flügel 2 eine Eirigriffsausnehrnung 122 und zwei Verriegelungsvorrichtungen 100.

Die Verriegelungsvorrichtung 100 kann selbstredend auch zum Verriegeln mehrerer, miteinander wirkverbundener Flügel 2 beispielsweise einer doppelflügeligen Schiebetür, Teleskopschiebetür, Faltflügeltür, doppelflügeligen Schwenktür mit Schließfolgeregelung, Trennwand oder dergleichen vorgesehen sein. Sie kann ebenso bei Karusselltüren Verwendung finden.

Die Erfindung ist nicht auf die vorbeschriebenen Ausführungen beschränkt. Beispielsweise kann die Verriegelung 100 anstatt aufgesetzt auch integriert ausgebildet sein. Sie kann beispielsweise in den Flügel 2 nach außen unsichtbar, abgesehen vom Riegel 111 und der Sensorabdeckung 131, ausgebildet sein.

Die Verriegelung 100 kann mit einer externen Schnittstelle beispielsweise zum Koppeln mit einem Bussystem ausgestattet sein.

Bei Montage der Verriegelung 100 auf bzw. in dem Flügel 2 kann die externe Energieversorgung berührungslos beispielsweise auf Basis elektromagnetischer Induktion erfolgen.

Anstelle einer externen Energieversorgung kann ein Batterie- oder Akkusystem zur Energieversorgung vorgesehen werden. Dies bietet sich insbesondere bei einem bistabilen Elektromagneten an, der nur zum Umschalten zwischen Ent- und Verriegelungsstellung kurzzeitig Energie benötigt.

Im Ergebnis schafft die Erfindung eine universell einsetzbare, einfach und vorzugsweise berührungslos bedienbare Verriegelung für jede Art von bewegbaren Flügeln, und dies mit sehr kostengünstigen Mitteln.

Insbesondere schafft die Erfindung eine einfache und selbsterklärende, berührungslose Verriegelung vorzugsweise für geschossen Kabinen mit Türen jeglicher Art in geringen Abmessungen. Die Verriegelung verriegelt und entriegelt dabei vorteilhafterweise zum einen berührungslos beispielsweise über eine sensorisch erfasste Handbewegung. Weiterhin ist die Möglichkeit vorsehbar, die Verriegelung von Hand (stromlos) zu entriegeln. In den vorbeschriebenen, kompakten Verriegelungen werden berührungslose Erfassungs- und Schaltsensoren sowie die Anzeigevorrichtung 140 integriert, welche mit zumindest einer Anzeige 300 korrespondiert, die vorteilhafterweise den jeweiligen Zustand der Verriegelung anzeigt.

Der Riegel 111 kann anstelle einer Translation auch eine Rotation oder eine kombinierte Bewegung ausführen. Der Riegel 11 kann beispielsweise als Vorsprung an einem mit dem Stirnrad 154 rastend wirkverbundenen, rotierenden Teil angeformt sein und einen Betätigungsstift aufweisen, der sich im Wesentlichen quer zur Bewegungsebene des Riegels 111 erstreckt. Alternativ könnte eine Art Türdrücker vorgesehen sein, der das rotierende Teil dreht und dabei den Riegel 111 in Ent- bzw. Verriegelungsstellung bringt und gegebenenfalls die Wirkverbindung zwischen Stirnrad 154 und Teil löst.

Die Anzeigen 140, 300 können durch jede andere Anzeige, akustisch und/oder optisch, ersetzt sein. Geeignete Anzeigen sind LCD-Anzeigen, die die Möglichkeit bieten, Symbole anzuzeigen.

Die vorbeschriebenen Verriegelungen sind zudem zur Nachrüstung bereits bestehender Flügel geeignet; aufwändige Vorarbeiten, abgesehen vom Bohren etwaiger Bohrlöcher, entfallen.

### Bezugszeichenliste

- 1: Flügelanlage
- 2: Flügel
- 3: Tragprofil
- 4: Festflügel
- 5: Seitenwand
- 6: Rückwand
- 7: Trennwand
- 8: Griffmulde
- 9: Pfosten

- 100: Verriegelung
- 101: Dichtpad

- 110: Verriegelungsmechanismus
- 111: Riegel
- 112: Riegelkörper
- 113: Betätigungsstift
- 114: Riegelstift
- 115: Magnet
- 116: Gewindeöffnung
- 117: Außengewindeabschnitt
- 118: Durchgangsöffnung
- 119: Führungsabschnitt
- 120: Aufnahmeöffnung
- 121: Führungsvorsprung
- 122: Eingriffsausnehmung
- 123: Anschlag
- 124: Durchgriffsöffnung
- 125: Führungsteil
- 126: Vorsprung

- 130: Aktivierungssensorik
- 131: Sensorabdeckung
- 132: Präsenzsensor
- 133: Sensorhalter
- 134: Rastnase
- 135: Durchgriffsöffnung
- 136: Durchgangsöffnung
- 137: Befestigungsabschnitt
- 138: Sensor
- 139: Befestigungsöffnung

- 140: Anzeige
- 141: Abdeckung

- 150: Antriebsmechanismus
- 151: Motor
- 152: Inkrementalgeber
- 153: Schneckenrad
- 154: Stirnrad
- 155: Mitnehmerstift
- 156: Mitnehmer
- 157: Mitnehmervorsprung
- 158: Lager
- 159: Halteteil
- 160: Mutter
- 161: Führungsabschnitt
- 162: Mitnehmerausnehmung
- 163: Schlitz
- 164: Positioniervorsprung
- 165: Anschlagteil
- 166: Befestigungsschraube
- 167: Lager
- 168: Lager
- 169: Gewindeöffnung
- 170: Ausnehmung
- 171: Metallteil
- 172: Feder
- 173: Elektromagnet
- 174: Anker
- 175: Stange
- 176: Hebel
- 177: Achse
- 178: Schalter

- 180: Platine
- 181: Befestigungsschraube
- 182: Rastöffnung
- 183: Befestigungsöffnung
- 184: Auflageabschnitt
- 185: Positionieröffnung
- 186: Aussparung

- 200: Gehäuse
- 210: Abdeckung
- 211: Durchgriffsöffnung
- 212: Durchgriffsöffnung

- 220: Basisteil
- 221: Rastausnehmung
- 222: Befestigungsöffnung
- 223: Befestigungsöffnung
- 224: Führung
- 225: Führung
- 226: Aufnahme
- 227: Halteabschnitt
- 228: Rastnase
- 229: Pfosten
- 230: Gewindeöffnung
- 231: Platinenauflage
- 232: Rastnase
- 233: Positioniervorsprung
- 234: Rastvorsprung
- 235: Positionierausnehmung
- 236: Auflage
- 237: Führungswand
- 238: Magnetsensor
- 239: Sensor

- 300: Anzeigevorrichtung
- 301: Abdeckung
- 302: Abdeckung
- 310: Gehäuse
- 311: Aufnahmenut
- 312: Rastnase
- 313: Durchgriffsöffnung
- 314: Zwischenwand
- 315: Auflageabschnitt

- 316: Befestigungsvorsprung
- 317: Rastkopf
- 318: Führungsnut
- 319: Rastvorsprung

- 320: Sensorik
- 321: Abdeckung
- 322: Sensor

- 330: Anzeige
- 331: Abdeckung
- 332: Leuchtelement

- 340: Platine
- 341: Wand
- 342: Anschluss
- 343: Führungsvorsprung

## Patentansprüche

1. Verriegelung (122, 100) für einen entlang eines Verfahrwegs bewegbaren oder schwenkbaren Flügel (2), aufweisend
• eine Riegelvorrichtung (111-114) und
• eine Eingriffsausnehmung (122), die an einem ortsfesten Abschnitt oder einer der Riegelvorrichtung (111 - 114) zugewandten, zum Verfahrweg im Wesentlichen parallel verlaufenden Seite des Flügels (2) bzw. an einer der Schwenklagerung des Schwenkflügels (2) abgewandten Stirnseite des Schwenkflügels (2) jeweils in Richtung Riegelvorrichtung (111 - 114) weisend ausgebildet bzw. angeordnet ist,
• wobei die Riegelvorrichtung (111-114)
- einen elektromechanischen Antriebsmechanismus (150) aufweist, eingerichtet, je nach elektrischer Ansteuerung einen Riegel (111,112, 114) der Riegelvorrichtung (111 - 114) aus einem Gehäuse (200) der Riegelvorrichtung (111 - 114) in eine Verriegelungsstellung herauszubewegen oder in das Gehäuse (200) in eine Entriegelungsstellung hineinzubewegen, und
- derart angeordnet ist, dass sich der Riegel (111, 112, 114)
■ in Verriegelungsstellung mit der Eingriffsausnehmung (122) so in Eingriff befindet, dass der Flügel (2) an einer Bewegung in zumindest eine Richtung gesperrt ist, und
■ in Entriegelungsstellung außer Eingriff mit der Eingriffsausnehmung (122) befindet, sodass die Bewegung des Flügels (2) in die zumindest eine Richtung freigegeben ist.

2. Verriegelung (122, 100) gemäß Anspruch 1, wobei der Riegel entlang eines translatorischen Wegs bewegt wird.

3. Verriegelung (122, 100) gemäß Anspruch 1 oder 2, ferner aufweisend
• eine mit dem Antriebsmechanismus (150) gekoppelte Ansteuerschaltung (180) und
• eine mit der Ansteuerschaltung (180) gekoppelte Sensorik (130) mit zumindest einem Sensor (132, 138), der
- einen jeweils zugehörigen Bereich vor der Riegelvorrichtung (111-114) und/oder der Eingriffsausnehmung (122) überwacht,
- eingerichtet ist, ein Vorhandensein und/oder eine Bewegungsrichtung eines Objekts im zugehörigen Überwachungsbereich zu erfassen, und
- bei erfasstem Vorhandensein des Objekts bzw. erfasster Bewegungsrichtung des Objekts auf den Flügel (2) bzw. die Eingriffsausnehmung (122) zu ein Signal an die Ansteuerschaltung (180) übermittelt, das die Ansteuerschaltung (180) veranlasst, den Riegel (111, 112, 114) in Entriegelungsstellung zu bewegen.

4. Verriegelung (122, 100) gemäß Anspruch 3, wobei die Ansteuerschaltung (180) nur dann veranlasst wird, den Riegel (111, 112, 114) in Entriegelungsstellung zu bewegen, wenn sich der Riegel (111, 112, 114) nicht in Entriegelungsstellung befindet.

5. Verriegelung (122, 100) gemäß Anspruch 3 oder 4, wobei die Sensorik (130) zumindest einen Präsenzsensor (132) und/oder einen Bewegungssensor (138) umfasst.

6. Verriegelung (122, 100) gemäß einem der vorhergehenden Ansprüche, ferner aufweisend eine Riegelsensorik (115, 138), eingerichtet, zumindest zu erfassen, ob sich der Riegel (111, 112, 114) in Entriegelungsstellung oder in Verriegelungsstellung befindet oder nicht.

7. Verriegelung (122, 100) gemäß Anspruch 6, wobei die Riegelsensorik (115,138) berührungslos ausgebildet ist.

8. Verriegelung (122, 100) gemäß Anspruch 7, wobei die Riegelsensorik(115. 138)
• ein magnetisches Element (115) aufweist, das an zumindest einer ersten vorbestimmten Stelle des Riegels (111, 112, 114) oder eines mit ihm wirkverbundenen Teils (2) in Bezug auf den Riegel (111, 112, 114) bzw. das wirkverbundene Teil (2) ortsfest angeordnet ist, und
• einen Magnetsensor (138) aufweist, der derart an zumindest einer zweiten vorbestimmten Stelle im Gehäuse (200) in Bezug auf das Gehäuse (200) ortsfest angeordnet ist, dass der Magnetsensor (138) das zumindest eine magnetische Element (115) erfasst, wenn sich der Riegel (111, 112, 114) in Entriegelungsstellung oder in Verriegelungsstellung befindet.

9. Verriegelung (122, 100) gemäß Anspruch 7 oder 8, wobei die Riegelsensorik (115, 138) einen optischen Sensor (132, 138) umfasst, der derart an einer vorbestimmten Stelle im Gehäuse (200) in Bezug auf das Gehäuse (200) ortsfest angeordnet ist, dass der optische Sensor (132, 138) den Riegel (111, 112, 114) oder ein mit ihm wirkverbundenes Teil erfasst, wenn sich
• der Riegel (111, 112, 114) in Entriegelungsstellung oder in Verriegelungsstellung befindet bzw.
• das mit dem Riegel (111, 112, 114) wirkverbundene Teil in einer mit der Entriegelungsstellung bzw. Verriegelungsstellung des Riegels (111, 112, 114) korrespondierenden Stellung befindet.

10. Verriegelung (122, 100) gemäß einem der Ansprüche 7 bis 9, wobei im Fall des wirkverbundenen Teils dieses unlösbar mit dem Riegel (111,112,114) wirkverbunden ist.

11. Verriegelung (122, 100) gemäß einem der vorhergehenden Ansprüche, ferner aufweisend einen zusätzlichen Mechanismus (113, 154), eingerichtet, bei Betätigung den Riegel (111, 112, 114) unter Umgehung des Antriebsmechanismus' (150) in Entriegelungsstellung oder in Verriegefungsstellung zu bringen.

12. Verriegelung (122, 100) gemäß Anspruch 11, wobei die Betätigung manuell erfolgt.

13. Verriegelung (122, 100) gemäß Anspruch 12, wobei der zusätzliche Mechanismus (113, 154) realisiert ist, indem der Riegel (111, 112, 114)
• mit einem mit dem Antriebsmechanismus (150) wirkverbundenen Antriebselement (154) lösbar in Wirkverbindung steht und
• einen Betätigungsabschnitt (113) umfasst, der
- von außen in Bezug auf die sonstige Verriegelung (122, 100) (100) betätigbar angeordnet ist und
- bei Betätigung die Wirkverbindung zwischen dem Antriebselement (154) und dem Riegel (111,112,114) löst.

14. Verriegelung (122, 100) gemäß Anspruch 13, wobei der Riegel (111, 112,114) mit dem Antriebselement (154) rastend in Eingriff steht.

15. Verriegelung (122, 100) gemäß Anspruch 13 oder 14, wobei der Betätigungsabschnitt (113) mittels eines Betätigungsstifts (113) gebildet ist, der
• am Riegel (111, 112,114) angeformt oder in Bezug auf den Riege) (111,112,114) ortsfest angeordnet ist,
• aus dem Gehäuse (200) heraus ragt und
• sich im Wesentlichen quer zum Bewegungsweg des Riegels (111, 112,114) erstreckt.

16. Verriegelung (122, 100) gemäß einem der vorhergehenden Ansprüche, wobei der Antriebsmechanismus (150) einen mit dem Riegel (111,112, 114) wirkverbundenen
• Motor (151) mit Getriebe (153, 154) oder
• Elektromagneten (173) umfasst.

17. Verriegelung (122, 100) gemäß einem der vorhergehenden Ansprüche, ferner aufweisend eine Anzeige (300), eingerichtet anzuzeigen, wenn
• sich der Riegel (111, 112, 114) in Entriegelungsstellung bzw. in Verriegelungsstellung befindet und/oder.
• der Flügel (2)
- verriegelt oder entriegelt ist und/oder
- bewegt wird.

18. Flügelanlage (1), aufweisend
• zumindest einen Flügel (2) gemäß Anspruch 1 und
• zumindest eine Verriegelung (122, 100) gemäß einem der vorhergehenden Ansprüche, die so angeordnet ist, dass sie in der Lage ist, den zumindest einen, zugehörigen Flügel (2) in Offenstellung und/oder in Schließstellung zu verriegeln, wobei
• die Riegelvorrichtung (111 - 114) oder die Eingriffsausnehmung (122) der zumindest einen Verriegelung (122, 100) an einem ortsfesten Teil der Flügelanlage (1) ortsfest angeordnet ist und die Eingriffsausnehmung (122) bzw. die Riegelvorrichtung (111-114) am Flügel (2) ortsfest angeordnet ist.

19. Anlage (1) gemäß Anspruch 18, ferner aufweisend ein Element mit einer Anzeige (300), ausgebildet gemäß Anspruch 17.

20. Anlage (1) gemäß Anspruch 18 oder 19, ferner aufweisend einen Flügelbetätiger, der mit dem zumindest einen Flügel (2) wirkverbunden ist, bei Aktivierung den zumindest einen Flügel (2) zu öffnen und/oder zu schließen.

21. Anlage (1) gemäß Anspruch 20, wobei die Verriegelung (122, 100) derart mit dem Flügelbetätiger gekoppelt ist, dass die Ansteuerschaltung (180) der zumindest einen Verriegelung (122, 100) nach Überführen des Riegels (111, 112, 114) in Entriegelungsstellung den Flügelbetätiger veranlasst, den Flügel (2) aus der Offenstellung bzw. Schließstellung heraus zu schließen bzw. zu öffnen.

22. Anlage (1) gemäß Anspruch 20 oder 21, ferner aufweisend einen mit der Ansteuerschaltung (180) gekoppelten Sensor (132, 138), der derart ausgebildet bzw. angeordnet ist, dass der Antriebsmechanismus (150) nur dann veranlasst wird, den Riegel (111, 112, 114) in Verriegelungsstellung zu bewegen, wenn Riegel (111, 112, 114) und zugehörige Eingriffsausnehmung (122) so zueinander angeordnet sind, dass der Riegel (111, 112, 114) in Verriegelungsstellung in die Eingriffsausnehmung (122) eingreift.

23. Anlage (1) gemäß einem der Ansprüche 20 bis 22, ferner aufweisend eine dem zumindest einen Flügel (2) zugehörige Aktivierungssensorik (130), die
• wie die Sensorik (130) gemäß Anspruch 3 ausgebildet ist und
• derart mit dem Flügelbetätiger gekoppelt ist, dass die Aktivierungssensorik (130) bei erfasstem Vorhandensein eines Objekts bzw. erfasster Bewegungsrichtung des Objekts auf den Flügel (2) zu ein Signal an den Flügelbetätiger übermittelt, das den Flügelbetätiger veranlasst, sofern noch nicht geschehen, den Flügel (2) zu öffnen.

24. Anlage (1) gemäß Anspruch 23, wobei
• die Aktivierungssensorik (130) mit der Verriegelung (122,100) des zugehörigen, zumindest einen Flügels (2) gekoppelt ist und
• bei erfasstem Vorhandensein eines Objekts bzw. erfasster Bewegungsrichtung des Objekts auf den Flügel (2) zu ein Signal an die Ansteuerschaltung (180) der Verriegelung (122, 100) des zugehörigen Flügels (2) übermittelt,
• wobei die Ansteuerschaltung (180) bei Empfang des übermittelten Signals
- den Antriebsmechanismus (150) veranlasst, sofern noch nicht geschehen, den Riegel (111, 112, 114) in Entriegelungsstellung zu bewegen, und,
- wenn sich der Riegel (111, 112, 114) in Entriegelungsstellung befindet, ein Signal an den Flügelbetätiger übermittelt, das den Flügelbetätiger veranlasst, sofern noch nicht geschehen, den Flügel (2) zu öffnen.

25. Anlage (1) gemäß einem der Ansprüche 18 bis 24, ausgebildet als Nasszelle, WC-Kabine und/oder Umkleidekabine ausgebildet ist.
